# EUROPÄISCHE PATENTSCHRIFT

(11) **EP 2 882 678 B1**
(45) Veröffentlichungstag und Bekanntmachung des Hinweises auf die Patenterteilung: **29.11.2017**
(21) Anmeldenummer: 13722281.6
(22) Anmeldetag: 24.04.2013
(51) Int. Cl.: B67C 3/26

(54) **MEHRFACHFÜLLELEMENT FÜR EIN FÜLLSYSTEM ODER EINE FÜLLMASCHINE SOWIE FÜLLMASCHINE**
MULTIPLE FILLING ELEMENT FOR A FILLING SYSTEM OR A FILLING MACHINE AND FILLING MACHINE
ÉLÉMENT DE REMPLISSAGE MULTIPLE DESTINÉ À UN SYSTÈME DE REMPLISSAGE OU À UNE MACHINE DE REMPLISSAGE, ET MACHINE DE REMPLISSAGE

(30) Priorität: 07.08.2012 DE 102012015962; 07.08.2012 DE 202012007517 U
(43) Veröffentlichungstag der Anmeldung: 17.06.2015
(73) Patentinhaber: KHS GmbH, 44143 Dortmund (DE)
(72) Erfinder: CLÜSSERATH, Ludwig, 55543 Bad Kreuznach (DE); KRULITSCH, Dieter-Rudolf, 55545 Bad Kreuznach (DE)
(86) Internationale Anmeldenummer: PCT/EP2013/001231
(87) Internationale Veröffentlichungsnummer: WO 2014/023366

(56) Entgegenhaltungen:
- WO-A1-2013/029704
- GB-A- 2 036 703
- US-A- 2 813 555
- US-A- 3 047 032
- US-A- 4 053 003
- US-A1- 2005 045 244

## Beschreibung

Die Erfindung bezieht sich auf ein Mehrfachfüllelement gemäß Oberbegriff Patentanspruch 1 sowie auf eine Füllmaschine gemäß Oberbegriff Patentanspruch 6. Ein Mehrfachfüllelement mit den Merkmalen des Oberbegriffs des Anspruchs 1 sowie eine entsprechende Füllmaschine sind aus der US 2 813 555 A benannt. Zur Vereinfachung der Konstruktion und Steuerung bei Füllrnaschinen zum Füllen von Flaschen oder dergleichen Behältern mit einem flüssigen Füllgut wurde bereits vorgeschlagen, zwei jeweils eine Füllposition bildende Einzelfüllelemente zu einem Mehrfachfüllelement in Form eines Doppelfüllelements zusammenzufassen. Ein Teil der für die Funktion des jeweiligen Mehrfach- oder Doppelfüllelementes notwendigen Funktionselemente ist hierbei für die Einzelfüllelemente jeweils gesondert und ein weiterer Teil der notwendigen Funktionselemente ist für die Einzelfüllelemente des jeweiligen Mehrfachfüllelernentes gemeinsam vorzusehen.

Eine derartige Füllmaschine ist der Anmelderin durch die eigene, nachveröffentlichte Patentanmeldung WO 2013/029704 A1 bekannt. Diese Schrift offenbart eine Füllmaschine mit Mehrfachfüllelementen, wobei diese an einem separaten, vom Ringkessel unabhängigen Träger angeordnet sind. Woraus sich die Möglichkeit zu weiteren Optimierungen ergibt.
Aufgabe der Erfindung ist es, ein Mehrfachfüllelement aufzuzeigen, welches eine weitere Vereinfachung hinsichtlich Konstruktion und/oder Montage und/oder Wartung und/oder Steuerung der Mehrfachfüllelemente bzw. der von diesen gebildeten Füllpositionen einer Füllrnaschine ermöglicht. Zur Lösung dieser Aufgabe ist ein Mehrfachfüllelement entsprechend dem Patentanspruch 1 ausgebildet. Eine Füllmaschine ist Gegenstand des Patentanspruchs 6.
Die erfindungsgemäßen Mehrfachfüllelemente sind jeweils komplette und voll funktionsfähige Module oder Baueinheiten, die als solche leicht montiert und im Bedarfsfalle auch ausgetauscht werden können. Weiterhin zeichnen sich die erfindungsgemäßen Mehrfachfüllelemente durch eine sehr kompakte und platzsparende Konstruktion aus. Insbesondere ist auch der Raumbedarf für die am Ringkessel des Rotors montierten Mehrfachfüllelemente und dabei speziell für die Füllelement anliegt und in der Regel vor der eigentlichen Füllphase, d.h. vor dem Öffnen des Flüssigkeitsventils über wenigstens einen gesteuerten, im Füllelement ausgebildeten Gasweg mit einem unter Druck stehenden Spanngas (Inertgas bzw. CO2-Gas) vorgespannt wird, welches dann während des Füllens von dem dem Behälter zufließenden Füllgut als Rückgas aus den Behälterinnenraum verdrängt wird, und zwar ebenfalls über wenigstens einen gesteuerten, im Füllelement ausgebildeten Gasweg. Dieser Vorspannphase können weitere Behandlungsphasen vorausgehen, beispielsweise ein Evakuieren und/oder ein Spülen des Behälterinnenraums mit einem Inertgas, z.B. CO2-Gas usw., und zwar ebenfalls über die im Füllelement ausgebildeten Gaswege.
"In Dichtlage mit dem Füllelement befindlicher Behälter" bedeutet im Sinne der Erfindung, dass der jeweils zu füllende Behälter in der dem Fachmann bekannten Weise mit seiner Behältermündung dicht an das Füllelement bzw. an eine dortige, die wenigstens eine Füllgutabgabeöffnung des Füllelementes umgebende Dichtung angepresst anliegt.
"Behälter" sind im Sinne der Erfindung insbesondere Dosen, Flaschen, Tuben, Pourches, jeweils aus Metall, Glas und/oder Kunststoff, aber auch andere Packmittel, die zum Abfüllen von flüssigen oder viskosen Produkten geeignet sind. "Mehrfachfüllelemente" sind im Sinne der Erfindung solche Füllelemente, bei denen mindestens zwei, aber auch drei oder mehr Füllelemente zu einer Funktionseinheit und/oder Baugruppe zusammengefasst sind.
Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen. Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an einem Ausführungsbeispiel näher erläutert. Es zeigen:
- Fig. 1: in schematischer Darstellung eine Draufsicht auf eine Füllmaschine umlaufender Bauart mit einer Vielzahl von Füllpositionen, die am Umfang eines um eine Maschinenachse umlaufend antreibbaren Rotors vorgesehen sind, und zwar an der Unterseite eines dortigen Ringkessels;
- Fig. 2: in perspektivischer Darstellung und in Ansicht von unten den Ringkessel der Füllmaschine zusammen mit einem zwei Füllpositionen bzw. zwei Einzelfüllelemente bildenden Mehrfachfüllelement;
- Fig. 3 - 5: jeweils in perspektivischer Darstellung den Ringkessel im Schnitt zusammen mit dem Mehrfachfüllelement in verschiedenen Ansichten;
- Fig. 6: und 7 jeweils in perspektivischer Einzeldarstellung eines der Mehrfachfüllelemente der Füllmaschine in unterschiedlichen Ansichten;
- Fig. 8: in einer schematischen Funktionsdarstellung eines der Mehrfachfüllelemente, zusammen mit dem Ringkessel im Schnitt sowie zusammen mit zwei in Dichtlage an den beiden Füllpositionen des Mehrfachfüllelementes angeordneten Behältern in Form von Flaschen;
- Fig. 9: in vereinfachter schematischer Darstellung einen Schnitt durch ein Füllelementunterteil eines der Mehrfachfüllelemente im Bereich einer zwei Steuerventile aufweisenden Steuerventileinheit;
- Fig. 10: in einer perspektivischen Funktionsdarstellung, auch teilweise im Schnitt ein Füllelementunterteil bei einer weiteren Ausführungsform der Erfindung, und zwar in einer gegenüber dem Einbauzustand um 90° gedrehten Ansicht;
- Fig. 11: eine schematische Funktionsdarstellung des Füllelementunterteils der Figur 10.
- Fig. 12: eine schematische Funktionsdarstellung einer besonders vorteilhaften Ausführungsform eines Füllelementunterteils.

Die in den Figuren allgemein mit 1 bezeichnete Füllmaschine dient zum Füllen von Behältern 2, die als Flaschen dargestellt sind, mit einem flüssigen Füllgut. Die Füllmaschine 1 ist als Maschine umlaufender Bauart ausgebildet, und zwar mit einem um eine vertikale Maschinenachse MA in Richtung des Pfeils A umlaufend antreibbaren Rotor 3, an dessen Umfang eine Vielzahl von Behandlungspositionen 4a und 4b in Form von Füllstellen gebildet sind. Diese sind in gleichmäßigen Winkel- und Teilungsabständen um die vertikale Maschinenachse MA vereilt, in dem selben radialen Abstand von dieser Maschinenachse MA und auf dem selben Niveau vorgesehen, und zwar derart, dass in Rotordrehrichtung A jeweils auf jede Behandlungsposition 4a eine Behandlungsposition 4b und auf jede Behandlungsposition 4b eine Behandlungsposition 4a folgen. Die zu füllenden Behälter 2 werden den Füllpositionen 4a und 4b über einen Behältereinlauf 1.1 zugeführt. Die gefüllten Behälter 2 werden von den Füllpositionen 4a und 4b an einem Behälterauslauf 1.2 abgenommen.

Am Umfang des Rotors 3 sind in gleichmäßigen Winkel- und Teilungsabständen um die Maschinenachse MA verteilt, in dem selben radialen Abstand von dieser Maschinenachse MA sowie auf dem selben Niveau Mehrfachfüllelemente 5 vorgesehen, die bei der dargestellten Ausführungsform als Zweifach- oder Doppelfüllelemente ausgeführt sind. Jedes Mehrfachfüllelement 5 bildet funktionsmäßig zwei Einzelfüllelemente 5.1 jeweils für eine Behandlungsposition 4a und eine Behandlungsposition 4b. Die Mehrfachfüllelemente 5 sind jeweils vollfunktionsfähige vormontierte Module oder Baueinheiten, die bei der Fertigung der Füllmaschine 1 als solche am Rotor 3 ohne großen Zeitaufwand montiert und bei einem eventuellen Defekt oder bei einer Umstellung des Füllverfahrens auch ohne großen Zeitaufwand ausgetauscht werden können.

Im Detail sind die Mehrfachfüllelemente 5 bei der Füllmaschine 1 jeweils an der Unterseite eines Ringkessels 3.1 montiert, der Bestandteil des Rotors 3 ist und während des Füllbetriebes mit dem flüssigen Füllgut teilgefüllt dieses Füllgut an sämtlichen Füllpositionen 4a und 4b bereitstellt.

Jede Füllposition 4a und 4b weist einen eigenen Behälterträger 6 auf, auf dem der betreffende Behälter 2 aufrecht stehend, d.h. mit seiner Behälterachse achsgleich oder Parallel oder im Wesentlichen achsgleich oder parallel mit einer vertikalen Füllelementachse FA angeordnet ist und zumindest während des Füllens in Dichtlage gegen das Mehrfachfüllelement 5 angehoben ist. Für die beiden Behälterträger 6, die dem jeweiligen Mehrfachfüllelement 5 zugeordnet sind, sind beispielsweise gesonderte Hubelemente oder aber ein gemeinsames Hubelement vorgesehen. Weiterhin weist jede Füllposition 4a und 4b eine eigene Zentriertulpe 7 auf, die jeweils an einer Führungsstange 8 vorgesehen ist, bei umlaufendem Rotor 3 mit dieser Führungsstange 8 kurvengesteuert angehoben und abgesenkt wird und wenigstens eine Ringdichtung für die Dichtlage des angehobenen Behälters 2 am Mehrfachfüllelement 5 aufweist.

Jedes Mehrfachfüllelement 5 besteht aus einem für beide Einzelfüllelemente 5.1 gemeinsamen Füllelementunterteil 9, welches bei der dargestellten Ausführungsform hinsichtlich seiner äußeren Formgebung flach oder plattenförmig mit einem flachen Gehäuse 9.1 ausgebildet und an der Unterseite des Ringkessels 3.1 in geeigneter Weise, z.B. durch Anschrauben, und unter Verwendung wenigstens einer Dichtung befestigt ist, und zwar im Bereich zweier an der Unterseite bzw. im Boden des Ringkessels 3.1 vorgesehener Öffnungen 10. Im Füllelementunterteil 9 sind zwei Füllgut- oder Flüssigkeitskanäle 11 ausgebildet, deren Achsabstand gleich dem Teilungsabstand der Behandlungspositionen 4a und 4b ist und die jeweils an der gegen die Unterseite des Ringkessels 3.1 anliegenden Oberseite des Füllelementunterteils 9 deckungsgleich mit einer Öffnung 10 angeordnet sind. Die Achse jedes Flüssigkeitskanals 11 definiert bei der dargestellten Ausführungsform die parallel zur Maschinenachse MA orientierte Füllelementachse FA des betreffenden Einzelfüllelementes 5.1 bzw. der betreffenden Füllposition 4a oder 4b.

An der dem Ringkessel 3.1 abgewandten Unterseite bildet jeder Flüssigkeitskanal 11 eine ringförmige Füllgutabgabeöffnung 12, die bei in Dichtlage am Mehrfachfüllelement 5 angeordneten Behälter 2 mit dem Behälterinnenraum dieses Behälters 2 in Verbindung steht und über die während des Füllens das flüssige Füllgut dem Behälterinnenraum zufließt.

Der jeweilige Flüssigkeitskanal 11 setzt sich nach oben in einem weiteren Füllgut- oder Flüssigkeitskanal 13 fort, der im Inneren eines rohrartigen Gehäuses 14 ausgebildet ist, welches achsgleich mit der jeweiligen Füllelementachse FA angeordnet ist, sich in den Ringkesselinnenraum 15 des Ringkessels 3.1 hinein erstreckt und im Abstand von der Oberseite des Ringkessels 3.1 endet. Jedes Gehäuse 14 ist an seiner Umfangswand mit mehreren Öffnungen 14.1 ausgebildet, und zwar für den Durchtritt des flüssigen Füllgutes aus dem Ringkessel 3.1 bzw. aus dem Ringkesselinnenraum 15 in den Flüssigkeitskanal 13 und über diesen in den Flüssigkeitskanal 11. Zumindest während des Betriebes der Füllmaschine 1 ist der Ringkesselinnenraum 15 mit dem flüssigen Füllgut teilgefüllt, sodass sich über dem Füllgutspiegel im Ringkessel 3.1 ein Gasraum 15.1, der beispielsweise von einem unter Druck stehenden Inert-Gas, z.B. CO2-Gas eingenommen ist, und ein unterer Flüssigkeitsraum 15.2 ergeben. Die Öffnungen 14.1 befinden sich daher auf jeden Fall (auch) im Bereich des Flüssigkeitsraums 15.2.

In jedem Flüssigkeitskanal 11 ist ein Flüssigkeitsventil 16 vorgesehen, welches im Wesentlichen aus einem an einen Ventilstößel 17 ausgebildeten und mit einem Ventilsitz im Flüssigkeitskanal 11 zusammenwirkenden Ventilkörper 18 besteht, der mittels des Ventilstößels 17 zum gesteuerten Öffnen und Schließen des Flüssigkeitsventils 16 axial in der Füllelementachse FA auf- und ab bewegbar ist. Der Ventilstößel 17 erstreckt sich innerhalb des Gehäuses 14, ist in oder an diesem Gehäuse 14 geführt und ist innerhalb des Ringkesselinnenraums 15 mit einem oberen Ende aus der Oberseite des Gehäuses 14 vorzugsweise abgedichtet herausgeführt. Dieses obere Ende des Ventilstößels 17 ist über eine Schnell- oder Steckkupplung mit einem Betätigungsstößel 19.1 einer Betätigungseinrichtung 19 verbunden, die außerhalb des Ringkesselinnenraums 15 an der Oberseite des Ringkessels 3.1 vorgesehen ist. Der Betätigungsstößel 19.1 ist unter Verwendung eines Faltenbalgs 20 durch die Oberseite des Ringkessels 3.1 abgedichtet hindurchgeführt. Die Betätigungseinrichtung 19 ist beispielsweise eine pneumatisch betätigte Betätigungseinrichtung, die über wenigstens ein elektrisch betätigbares Pneumatikventil zur Erzeugung einer gesteuerten Hubbewegung des Ventilstößels 17 in der Füllelementachse FA angesteuert wird. Mit den Betätigungseinrichtungen 19 sind die Flüssigkeitsventile 16 jeweils eigenständig, d.h. unabhängig von einander steuerbar.

Für die Betätigung des Ventilstößels 17 und damit auch des Ventilkörpers 18 ist innerhalb des Ringkesselinnenraums 15 und dabei bevorzugt innerhalb des Gasraumes 15.1 eine den Ventilstößel 17 umschließende Feder 21 vorgesehen, die den Ventilköper 18 beispielsweise in seine Schließstellung vorspannt.

Bei der dargestellten Ausführungsform ist jeder Ventilstößel 17 mit einem achsgleich mit der Füllelementachse FA angeordneten Gaskanal 22 ausgebildet, der sich unterhalb des Ventilkörpers 18 nach unten in einem achsgleich mit der Füllelementachse FA angeordneten Gasrohr 23 fortsetzt, an dessen unterem Ende der Gaskanal 22 offen ist. Das Gasrohr 23, welches von der ringförmigen Füllgutabgabeöffnung 12 umschlossen ist und beim Füllen des jeweiligen Behälters 2 in diesen durch die Behälteröffnung hineinreicht, dient als die Füllhöhe beim Füllen bestimmende Sonde. Hierfür mündet das obere Ende des Gaskanals 22 in den Gasraum 15.1. Weiterhin ist bei der dargestellten Ausführungsform im Gaskanal 22 zum Öffnen und Schließen des Gaskanals 22 ein Ventil 22.1 vorgesehen, beispielsweise in Form eines Rückschlagventils, welches für eine Strömung in Richtung vom unteren Ende des Gasrohres 23 in den Gasraum 15.1 öffnet für eine Strömung in entgegen gesetzter Richtung sperrt.

Wie insbesondere die Figuren 8 und 9 zeigen, sind im Füllelementunterteil 9 bzw. in dessen Gehäuse 9.1 mehrere gesteuerte Dampf- und/oder Gaswege 24 ausgebildet, die für beide Einzelfüllelemente 5.1 jedes Mehrfachfüllelementes 5 gemeinsam vorgesehen sind und die jeweils über Bohrungen 24 in die Flüssigkeitskanäle 11 der beiden Einzelfüllelemente 5.1 münden, und zwar zwischen dem Flüssigkeitsventil 16 und der Füllgutabgabeöffnung 12. In den gesteuerten Dampf- und/oder Gaswegen 14 sind zwei Steuerventile 26 und 27 vorgesehen, über die die Dampf- und/oder Gaswegen 24 gesteuert mit einem Anschluss 28 verbunden werden können, der seinerseits mit einer Unterdruckquelle oder mit einem ein Vakuum führenden Kanal der Füllmaschine 1 verbunden ist. Die Steuerventile 26 und 27 sind pneumatisch betätigbare Steuerventile (Pneumatikzylinder) einer Steuerventileinheit und werden beispielsweise durch jeweils ein elektrisch betätigbares Pneumatikventil eines nicht dargestellten Steuerblocks angesteuert. In Serie mit dem Steuerventil 26 ist eine Drossel 29 mit reduziertem Strömungsquerschnitt vorgesehen.

Mit der Füllmaschine 1 bzw. mit den Mehrfachfüllelementen 5 sind unterschiedliche Füllverfahren zum Füllen der Behälter 2 möglich, so u.a. auch ein Druckfüllen, und zwar bei in Dichtlage am Mehrfachfüllelement 5 bzw. an den Einzelfüllelementen 5.1 angeordneten Behältern 2. Hierbei erfolgt ein Vorspannen der Behälter 2 mit dem Inert-Gas aus dem Gasraum 15.1 und anschließend das eigentliche Füllen der Behälter 2 durch Öffnen des jeweiligen Flüssigkeitsventil 16, und zwar bei geschlossenen Steuerventilen 26 und 27. Das Gasrohr 23 reicht beim Füllen in den Behälter 2 und dient als die Füllhöhe im Behälter 2 bestimmende Sonde, d.h. nach einem Eintauchen des unteren Endes des Gasrohres 23 in den im Behälter 2 aufsteigenden Füllgutspiegel wird der weitere Zulauf des Füllgutes in den Behälter selbsttätig beendet. Nach dem anschließenden Schließen beider Flüssigkeitsventile 16 des betreffenden Mehrfachfüllelementes 5 erfolgt eine zeitgleiche Entlastung der beider an den Füllpositionen 4a und 4b des Mehrfachfüllelementes 5 angeordneten Behälter 2 durch Öffnen nur des Steuerventils 26, sodass diese Entlastung über die Drossel 29 als Entlastungsweg sanft erfolgt und dadurch eine Schaumbildung vermieden wird.

Dem Vorspannen gehen beispielsweise ein Evakuieren der Behälter 2 über die Dampf- und/oder Gaswegen 24 bei geöffneten Steuerventilen 26 und 27 und/oder ein Spülen der Behälter 2 mit dem Inert-Gas aus dem Gasraum 15.1 über den Gaskanal 22 und unter Ableiten des Spülgases aus den Behältern 2 über die Dampf- und/oder Gaswegen 24 bei geöffneten Steuerventilen 26 und 27 voraus. Sowohl das Evakuieren, als auch das Spülen erfolgen an den beiden von dem jeweiligen Mehrfachfüllelement 5 gebildeten Füllpositionen 4a und 4b zeitgleich. Um hierfür einen möglichst großen Strömungsquerschnitt zu erreichen, sind sowohl beim Evakuieren, als auch beim Spülen vorzugsweise beide Steuerventile 26 und 27 geöffnet.

Vorstehend wurde davon ausgegangen, dass die Füllhöhe durch die Gasrohre 23 bestimmt bzw. gesteuert wird. Hierfür können aber auch andere Funktionselemente verwendet sein, beispielsweise elektrische Sonden, Durchflussmesser usw., wobei diese Funktionselemente dann wiederum für jede Füllstelle 4a und 4b eigenständig vorgesehen sind.

Die Besonderheit der erfindungsgemäßen Füllmaschine generell besteht darin, dass die Füllpositionen 4a und 4b jeweils von Mehrfachfüllelementen 5 gebildet sind, dass bei jedem Mehrfachfüllelement 5 die Funktionselemente für einzelne Funktionen der Einzelfüllelemente 5.1 gemeinsam vorgesehen sind, nämlich beispielsweise die Steuerventile 26 und 27 oder weitere Steuerventile für die Dampf- und/oder Gaswege 24 oder weitere Fluidwege, dass aber andere Funktionselemente für andere Funktionen, insbesondere für solche, die die Füllhöhe oder Füllmenge betreffen für jede Einzelfüllelemente 5.1 gesondert vorgesehen sind, wie das Flüssigkeitsventil 16 und die die Füllhöhe und/oder Füllmenge bestimmenden Elemente.

Eine weitere Besonderheit besteht darin, dass die Mehrfachfüllelemente 5 mit ihrem Füllelementunterteil 9 unmittelbar an der Unterseite des Ringkessels 3.1 befestigt sind, wobei in diesem Füllelementunterteil 9 dann die für die gemeinsamen Funktionen erforderlichen gemeinsamen Funktionselemente untergebracht sind, und dass die übrigen Funktionselemente jedes Mehrfachfüllelementes 5, insbesondere auch die für die getrennten Funktionen notwendigen Funktionselemente zumindest zum Teil im Kesselinnenraum 15 und ggs. an der dem Füllelementunterteil 9 abgewandten Oberseite des Ringkessels 3.1 vorgesehen sind, wie das Gehäuse 14, der Ventilstößel 17 des Flüssigkeitsventils und die Betätigungselemente 20.

Durch die erfindungsgemäße Ausbildung und insbesondere durch die Verwendung der Mehrfachfüllelemente 5 ergeben sich erhebliche Vorteile. So u.a. eine erhebliche Kosteneinsparung durch eine reduzierte Anzahl an Bauteilen, durch Reduzierung des benötigten Materials und der Herstellungskosten. Durch die für die jeweiligen Einzelfüllelemente 5.1 gemeinsamen Fluid-, Dampf- oder Gaswege ergibt sich weiterhin eine Einsparung an Steuerventilen, eine Vereinfachung der elektrischen Ansteuerung, eine Einsparung von Elektronikbauteilen usw. Außerdem reduziert sich durch die erfindungsgemäße Ausbildung die Montagezeit in der Endmontage, da integrierte Baugruppen vormontiert und dann komplett bzw. als vollfunktionsfähige Baueinheiten eingebaut werden können. Weiterhin ist eine zeitsparende Umrüstung einer vorhandenen Füllmaschine 1 auf andere Mehrfachfüllelemente und/oder andere Füllverfahren möglich.

Durch die Anordnung eines Teils der Funktionselemente der Mehrfachfüllelemente 5 innerhalb des Ringkessels 3.1 ergibt sich weiterhin auch eine platzsparende kompakte Ausbildung der Füllmaschine 1 insgesamt.

Die Figuren 10 und 11 zeigen ein Füllelementunterteil 9a, welches anstelle des Füllelementunterteils 9 bei den Mehrfachfüllelementen 5 der Füllmaschine 1 Verwendung finden kann. Das Füllelementunterteil 9a besteht wiederum aus einem flachen Gehäuse 9a.1, welches im eingebauten Zustand mit seiner Oberseite 9a.1.1 unter Verwendung wenigstens einer nicht dargestellten Dichtung an der Unterseite des Ringkessels 15 befestigt ist, und zwar derart, dass die im Gehäuse 9a.1 vorgesehenen und den jeweiligen Flüssigkeitskanal 11 bildenden Öffnungen 11.1 deckungsgleich mit entsprechenden Öffnungen am Boden des Ringkessels 15 angeordnet sind.

Im Gehäuse 9a.1 sind drei pneumatisch betätigbare Steuerventile 30 und 31 sowie Gaswege bildende Gaskanäle vorgesehen, und zwar ein für beide Einzelfüllelemente 5.1 des Mehrfachfüllelementes 5 gemeinsames Steuerventil 30 sowie jeweils ein für jedes Einzelfüllelement 5.1 gesondert vorgesehenes Steuerventil 31. Die Steuerventile 31 sind jeweils Bestandteil von zwei gesteuerten Gaswegen 24a, von denen jeweils einer für jedes Einzelfüllelement 5.1 eines Mehrfachfüllelementes 5 gesondert vorgesehen und jeweils an einen für jeden Gasweg 24a eigenständig vorgesehenen Ventilsitz 30.1 des Steuerventils 30 angeschlossen ist. Das Steuerventil 30 verbindet im geöffneten Zustand den Anschluss 28 über einen im Gehäuse 9a.1 ausgebildeten gemeinsamen Gaskanal 32 mit den beiden Gaswegen 24a. Im gesperrten Zustand sperrt das Steuerventil 30 nicht nur die Verbindung zwischen dem Anschluss 28 und den Gaswegen 24a, sondern trennt auch die beiden Gaswege 24a voneinander.

Die Gaswege 24a bzw. deren verzweigte Gaskanäle 33 münden jeweils in der Öffnung 11.1 und sind beispielsweise individuell durch die Steuerventile 31 steuerbar mit einem weiteren, z.B. eine Drossel aufweisenden ebenfalls im Gehäuse 9a.1 ausgebildeten Gaskanal 34 des jeweiligen Gasweges 24a verbindbar.

Die Figur 12 zeigt ein weiteres Ausführungsbeispiel der vorliegenden Erfindung. Das in der Figur 12 dargestellte Füllventilunterteil 9a unterscheidet sich von den zuvor dargestellten Füllventilunterteilen insbesondere dadurch, dass zusätzliche Gaswege und Drosseln vorgesehen sind.
Durch das in der Figur 12 dargestellte Ausführungsbeispiel werden die Probleme gelöst, die entstehen können, wenn eine der an einem Mehrfachfüllelement zu befüllenden Flaschen während der Behandlung oder aber auch während des eigentlichen Füllens platzt.
Dazu ist vorgesehen, dass zumindest in einem der Gaswege, die von einer Öffnung 11.1 zu einem Steuerventil 30, 31 führen eine Drossel angeordnet ist. Weiterhin ist vorgesehen, dass die Gaswege, die von verschiedenen Öffnungen 11.1 zu einem gemeinsamen Steuerventil 30, 31 führen, so ausgebildet sind oder so mit dem gemeinsamen Steuerventil 30, 31 verbunden sind, dass die Gaswege erst dann in einer Verbindung zu einander stehen, wenn das gemeinsame Steuerventil 30, 31 geöffnet ist. Ist das gemeinsame Steuerventil 30, 31 hingegen geschlossen, so besteht keine Verbindung zwischen den jeweiligen Gaswegen, so dass in den jeweiligen Öffnungen 11.1 auch unterschiedliche Druckverhältnisse herrschen können. Beispielsweise kann in einer Öffnung 11.1 Fülldruck herrschen, während in einer anderen, dem selben Steuerventil 30, 31 zugeordneten Öffnung 11.1 Umgebungsdruck herrscht, da die, der entsprechenden Öffnung 11.1 zugeordnete Flasche geplatzt ist.
Wird nun das Steuerventil 30, 31 geöffnet, so verhindern die in den Gaswegen zwischen Öffnung 11.1 und Steuerventil 30, 31 angeordneten Drosseln einen Druckausgleich zwischen den Öffnungen 11.1. Insbesondere verhindern die Drosseln ein zu starkes Absinken des Druckes der in dem Gasweg oder der Öffnung 11.1 herrscht, bei welchem der Behälter intakt und vorhanden ist, und somit der für den jeweiligen Verfahrensschritt vorgesehene Soll-Druck herrscht.
Vorteilhaft verbinden die Steuerventile 30, 31 die zugeordneten Gaswege mit mindestens einem, für diese Gaswege gemeinsam vorgesehenen Sammelkanal oder Anschluss 28, welcher beispielsweise für die Beaufschlagung mit Unterdruck oder aber auch für das Spülen oder Vorspannen vorgesehen sein kann.

### Bezugszeichenliste

- 1: Füllmaschine
- 1.1: Behältereinlauf
- 1.2: Behälterauslauf
- 2: Behälter
- 3: Rotor
- 3.1: Ringkessel
- 4a, 4b: Behandlungsposition
- 5: Mehrfachfüllelement
- 5.1: Einzelfüllelement
- 6: Behälterträger
- 7: Zentriertulpe
- 8: Führungsstange
- 9, 9a: Füllelementunterteil
- 9.1, 9a.1: Gehäuse
- 10: Öffnungen im Boden des Ringkessels 3.1
- 11: Flüssigkeitskanal
- 11.1: Öffnung
- 12: Füllgutabgabeöffnung
- 13: Flüssigkeitskanal
- 14: Gehäuse
- 15: Ringkessel
- 15.1: Gasraum
- 15.2: Flüssigkeitsraum
- 16: Flüssigkeitsventil
- 17: Ventilstößel
- 18: Ventilkörper
- 19: Betätigungseinrichtung
- 19.1: Betätigungselement
- 20: Faltenbalg
- 21: Feder
- 22: Gaskanal
- 22.1: Ventil
- 23: Gasrohr
- 24, 24a: Gasweg
- 25: Bohrung
- 26, 27: Steuerventil
- 28: Anschluss
- 29: Drossel
- 30, 31: Steuerventil
- 30.1: Ventilsitz
- 32, 33, 34: Gaskanal
- A: Drehrichtung des Rotors 3
- FA: Füllelementachse
- MA: Maschinenachse

## Patentansprüche

1. Mehrfachfüllelement zum Füllen von Behältem (2) mit einem flüssigen Füllgut, wobei das für eine Montage an einem umlaufenden Rotor (3) einer Füllmaschine (1) ausgebildete Mehrfachfüllelement (5) als Baueinheit wenigstens zwei Einzelfüllelemente (5.1) bildet, von denen jedes wenigstens einen eine Füllgutabgabeöffnung (12) aufweisenden Flüssigkeitskanal (11) mit eigenständig steuerbarem Flüssigkeitsventil (16) besitzt, und wobei andere Funktionselemente der Einzelfüllelemente (5.1), beispielsweise gesteuerte Fluid- oder Flüssigkeits- und/oder Gas- und/oder Dampfwege (24, 24a) und dortige Steuerventile (26, 27; 30, 31) für sämtliche Einzelfüllelemente (5.1) des Mehrfachfüllelementes (5) gemeinsam vorgesehen sind, wobei das MehrFachfüllelement (5) für eine Montage an der Unterseite eines am Rotor (3) zur Bereitstellung des flüssigen Füllgutes vorgesehenen Ringkessels (3.1) ausgebildet ist, wobei die Füllgutabgabeöffnungen (12), die Flüssigkeitskanäle (11) und Ventilsitze der Flüssigkeitsventile in oder an einem Füllelementunterteil (9, 9a) vorgesehen sind, welches für die Montage an der Unterseite des Ringkessels (3.1) ausgebildet ist, **dadurch gekennzeichnet, dass** das Flüssigkeitsventil (16) jedes Einzelfüllelementes (5.1) von einem an einem Ventilstößel (17) vorgesehenen und mit dem Ventilsitz zusammenwirkenden Ventilkörper (18) besteht, und dass der Ventilstößel (17) in oder an einem zusätzlichen Gehäuse (14) geführt ist, welches für jedes Einzelfüllelementes (5.1) am Füllelementunterteil (9, 9a) gesondert vorgesehen ist und über die der Füllgutabgabeöffnung (12) abgewandte Seite des Füllelementunterteils (9, 9a) wegsteht.

2. Mehrfachfüllelement nach Anspruch 1, **dadurch gekennzeichnet, dass** es als Doppel- oder Zweifachfüllelement mit zwei Einzelfüllelementen (5.1) ausgebildet ist.

3. Mehrfachfüllelement nach einem der vorhergehenden Ansprüche, **dadurch gekennzeichnet, dass** Teile oder Funktionselemente des Mehrfachfüllelementes (5) für eine Anordnung in einem von dem Ringkessel (3.1) gebildeten Ringkesselinnenraum (15) ausgebildet sind, vorzugsweise solche Teile oder Funktionselemente, die für die Einzelfüllelemente (5.1 des Mehrfachfüllelementes (5) jeweils gesondert oder eigenständig vorgesehen sind.

4. Mehrfach-Füllelement nach einem der vorhergehenden Ansprüche, **dadurch gekennzeichnet, dass** für die beiden Einzelfüllelemente (5.1) jedes Mehrfachfüllelementes (5) jeweils wenigstens ein gesonderter Gas- und/oder Dampfweg (24a) vorgesehen ist, und dass ein Steuerventil (30) vorgesehen ist, welches im geöffneten Zustand die Gas- und/oder Dampfwege (24a) beider Einzelfüllelemente (5.1) mit einem gemeinsamen Anschluss (28) oder Gaskanal (32) verbindet und im geschlossenen Zustand beide Gas- und/oder Dampfwege (24a) von dem gemeinsamen Anschluss (28) oder Gaskanal (30) sowie voneinander trennt.

5. Mehrfach-Füllelement nach Anspruch 4, **dadurch gekennzeichnet, dass** das Steuerventil (30) drei Ventilsitze (30.1) aufweist, von denen zwei Ventilsitze jeweils mit einem Gas- und/oder Dampfweg (24a) und ein Ventilsitz mit den gemeinsamen Anschluss (28) oder Gaskanal (30) verbunden ist.

6. Füllmaschine zum Füllen von Behältern (2) mit einem flüssigen Füllgut, mit mehreren am Umfang eines um eine vertikale Maschinenachse (MA) umlaufend antreibbaren Rotors (3) vorgesehenen Mehrfach-Füllelementen (5), die als Baueinheiten jeweils wenigstens zwei Einzelfüllelemente (5.1) bilden, von denen jedes eine Füllstelle (4a, 4b) bildet und wenigstens einen eine Füllgutabgabeöffnung (12) aufweisenden Flüssigkeitskanal (11) mit eigenständig steuerbarem Flüssigkeitsventil (16) besitzt, während andere Funktionselemente der Einzelfüllelemente (5.1) jedes Mehrfach-Füllelementes (5), beispielsweise gesteuerte Fluid- oder Flüssigkeits- und/oder Gas- und/oder Dampfwege (24, 24a) und dortige Steuerventilen (26, 27; 30, 31), für sämtliche Einzelfüllelemente (5.1) des Mehrfach-Füllelementes (5) gemeinsam vorgesehen sind, sowie mit einem Ringkessel (3.1) am Rotor (3) zur Bereitstellung des flüssigen Füllgutes, wobei die Mehrfachfüllelemente (5) an der Unterseite des Ringkessels (3.1) befestigt sind, **dadurch gekennzeichnet, dass** die MehrFachfüllelemente (5) nach einem der Ansprüche 1 - 5 ausgebildet sind.

7. Füllmaschine nach Anspruch 6, **dadurch gekennzeichnet, dass** Teile der Mehrfachfüllelemente (5) in einem von dem Ringkessel (3.1) gebildeten Kesselinnenraum (15) aufgenommen sind, vorzugsweise solche Teile oder Funktionselemente, die für die Einzetfüllelemente (5.1) jedes Mehrfachfüllelementes jeweils gesondert vorgesehen sind.

8. Füllmaschine nach Anspruch 6 oder 7, **dadurch gekennzeichnet, dass** am Füllelementunterteil (9, 9a) jedes Mehrfachfüllelementes (5) für jedes Einzelfüllelement (5.1) ein eigenständiges, in den Ringkesselinnenraum (15) hineinreichendes Gehäuse (14) vorgesehen ist, im welchem vorzugsweise ein weiterer Flüssigkeitskanal (13) ausgebildet ist, der mit dem Flüssigkeitskanal (11) im Füllelementunterteil (9, 9a) sowie über Öffnungen (14.1) auch mit dem Ringkesselinnenraum (15) in Verbindung steht.

9. Füllmaschine nach einem der vorhergehenden Ansprüche 6 - 8, **dadurch gekennzeichnet, dass** das Flüssigkeitsventil (16) jedes Einzelfüllelementes (5.1) von einem an einem Ventilstößel (17) vorgesehenen und mit dem Ventilsitz zusammenwirkenden Ventilkörper (18) besteht, dass sich der Ventilstößel (17) zumindest über eine Teillänge innerhalb des Ringkesselinnenraums (15) erstreckt und vorzugsweise antriebsmäßig mit einer an der Oberseite des Ringkessels (3.1) außerhalb des Ringkesselinnenraums (15) vorgesehenen Betätigungseinrichtung (19) zum gesteuerten Öffnen und Schließen des Flüssigkeitsventils (16) antriebsmäßig verbunden ist.

10. Füllelement nach einem der vorhergehenden Ansprüche 6 - 9, **gekennzeichnet durch** wenigstens ein zwischen dem Ventilstößel (17) und den zusätzlichen Gehäuse (14) wirkendes Federelement (21) zum Vorspannen des Ventilstößels (17) und des Ventilkörpers (18) in eine Schließ- oder Öffnungsstellung des Flüssigkeitsventils (16), wobei das Federelement (21) in dem Ringkesselinnenraum (15) aufgenommen ist.

11. Füllmaschine nach einem der vorhergehenden Ansprüche 6 - 10, **gekennzeichnet durch** wenigstens einen an der jeweiligen Füllgutabgabeöffnung (12) oder unterhalb diese Füllgutabgabeöffnung (12) offenen Gaskanal (22), der über wenigstens ein Ventil (22.1) in einen von dem flüssigen Füllgut nicht eingenommenen und im Ringkesselinnenraum (15) ausgebildeten Gasraum (15.1) mündet.

12. Füllmaschine nach einem der vorhergehenden Ansprüche 6 - 11, **dadurch gekennzeichnet, dass** die Füllpositionen (4a, 4b) Behälterträger (6) und/oder Zentriertulpe (7) aufweisen, die in der Füllelementachse (FA) durch Hubeinrichtungen bewegbar sind, und dass für die Behälterträger (6) und/oder Zentriertulpen (7) jedes Mehrfachfüllelementes (5) eine gemeinsame Hubeinrichtung oder jeweils für jeden Behälterträger (6) und/oder für jede Zentriertulpe (7) jedes Mehrfachfüllelementes (5) gesonderte Hubeinrichtungen vorgesehen sind.

13. Füllmaschine nach einem der vorhergehenden Ansprüche 6 - 12, **dadurch gekennzeichnet, dass** jedes Einzelfüllelement (5.1) der Mehrfachfüllelemente (5) jeweils eigenständige Mittel (23) zur Steuerung der Füllhöhe des Füllgutes in den Behältern (2) und/oder zur Steuerung der in die Behälter eingebrachten Füllgutmenge aufweist, wobei die die Füllhöhe steuernden Mittel beispielsweise jeweils von wenigstens einer in die Behälter (2) beim Füllen hineinreichenden Sonde gebildet sind, beispielsweise in Form eines Gasrohres (23), welches mit dem Gaskanal (22) in Verbindung steht.

## Claims

1. Multiple filling element for filling containers (2) with a liquid charge, wherein the multiple filling element (5), is configured for mounting on a circulating rotor (3) of a filling machine (1), and forms at least two individual filling elements (5.1) as structural units, each of which has at least one liquid channel (11) having a charge dispensing opening (12) with an individually controllable liquid valve (16), and wherein other operational elements of the individual filling elements (5.1), such as, for example, controlled fluid or liquid and/or gas and/or vapour paths (24, 24a) and control valves (26, 27; 30, 31) located there are jointly provided for all individual filling elements (5.1) of the multiple filling element (5), wherein the multiple filling element (5) is designed for installation on the underside of a ring bowl (3.1) furnished on the rotor (3) for providing the liquid charge, and wherein the charge dispensing openings (12), the liquid channels (11), and valve seats of the liquid valves are provided in or at a filling element lower part (9, 9a), which is configured for installation on the underside of the ring bowl (3.1), **characterised in that** the liquid valve (16) of each individual filling element (5.1) consists of a valve body (18), provided at a valve tappet (17) and interacting with the valve seat, and that the valve tappet (17) is guided in or at an additional housing (14), which is provided separately for each individual filling element (5.1) on the filling element lower part (9, 9a), and projects over the side of the filling element lower part (9, 9a) which faces away from the charge dispensing opening (12).

2. Multiple filling element according to claim 1, **characterised in that** it is configured as a double or two-fold filling element with two individual filling elements (5.1).

3. Multiple filling element according to any one of the preceding claims, **characterised in that** parts or operational elements of the multiple filling element (5) are configured for an arrangement in a ring bowl interior (15) formed in a ring bowl (3.1), preferably such parts or operational elements which are provided in each case separately or individually for the individual filling elements (5.1) of the multiple filling element (5).

4. Multiple filling element according to any one of the preceding claims, **characterised in that** in each case at least one separate gas path and/or vapour path (24a) is provided for the two individual filling elements (5.1) of each multiple filling element (5), and that a control valve (30) is provided, which in the opened state connects the gas and/or vapour paths (24a) of both individual filling elements (5.1) with a common connection (28) or gas channel (32), and in the closed state separates both gas and/or vapour paths (24a) from the common connection (28) or gas channel (32) as well as from one another.

5. Multiple filling element according to claim 4, **characterised in that** the control valve (30) comprises three valve seats (30.1), of which two valve seats are in each case connected to a gas and/or vapour path (24a), and one valve seat is connected to the common connection (28) or gas channel (32).

6. Filling machine for filling containers (2) with a liquid charge, with a plurality of multiple filling elements (5) provided at the circumference of a rotor (3) which can be driven such as to rotate about a vertical machine axis (MA), which in each case form at least two individual filling elements (5.1) as structural units, each of which forms a filling point (4a, 4b) and has at least one liquid channel (11), comprising a charge dispensing opening (12), with an individually controllable liquid valve (16), while other operating elements of the individual filling elements (5.1) of each multiple filling element (5), such as, for example, controlled fluid or liquid and/or gas and/or vapour paths (24, 24a) and control valves (26, 27; 30, 31) located there are jointly provided for all individual filling elements (5.1) of the multiple filling element (5), as well as with a ring bowl (3.1) at the rotor (3) for the provision of the liquid charge, wherein the multiple filling elements (5) are secured on the underside of the ring bowl (3.1), **characterised in that** the multiple filling elements (5) are configured according to any one of claims 1-5.

7. Filling machine according to claim 6, **characterised in that** parts of the multiple filling elements (5) are accommodated in a bowl interior (15) formed from the ring bowl (3.1), preferably such parts or operational elements as are provided in each case separately for the individual filling elements (5.1) of each multiple filling element.

8. Filling machine according to claim 6 or 7, **characterised in that** on the filling element underside (9, 9a) of each multiple filling element (5), for each individual filling element (5.1), an independent housing (14) is provided, projecting into the ring bowl interior (15), in which preferably a further liquid channel (13) is formed, which is in connection with the liquid channel (11) in the filling element underside (9, 9a), both by way of openings (14.1) as well as with the ring bowl interior (15).

9. Filling machine according to any one of the preceding claims 6-8, **characterised in that** the liquid valve (16) of each individual filling element (5.1) consists of a valve body (18), provided at a valve tappet (17) and interacting with the valve seat, that the valve tappet (17) extends over at least a part length inside the ring bowl interior (15), and is preferably connected on the drive side, with drive effect, with an actuation device (19) provided on the upper side of the ring bowl (3.1) outside the ring bowl interior (15), for the controlled opening and closing of the liquid valve (16).

10. Filling machine according to any one of the preceding claims 6-9, **characterised by** at least one spring element (21), taking effect between the valve tappet (17) and the additional housing (14), for pretensioning the valve tappet (17) and the valve body (18) into a closed or open setting of the liquid valve (16), wherein the spring element (21) is accommodated in the ring bowl interior (15).

11. Filling machine according to any one of the preceding claims 6-10, **characterised by** at least one gas channel (22), open at the respective charge dispensing opening (12) or underneath this charge dispensing opening (12), which, by way of at least one valve (22.1), opens into a gas chamber (15.1) which is not occupied by the liquid filling charge and is formed in the ring bowl interior (15).

12. Filling machine according to any one of the preceding claims 6-11, **characterised in that** the filling points (4a, 4b) comprise container carriers (6) and/or centring tulips (7), which can be moved in the filling element axis (FA) by lifting devices, and that, for the container carriers (6) and/or centring tulips (7) of each multiple filling element (5), a common lifting device is provided, or, in each case, separate lifting devices for each container carrier (6) and/or for each centring tulip (7) of each multiple filling element (5).

13. Filling machine according to any one of the preceding claims 6-12, **characterised in that** each individual filling element (5.1) of the multiple filling elements (5) in each case comprises individual means (23) for controlling the filling height of the filling charge in the containers (2) and/or for controlling the filling charge quantity introduced into the containers, wherein the means controlling the filling height are formed, for example, in each case by at least one probe extending into the containers (2) during filling, for example in the form of a gas pipe (23) which is in connection with the gas channel (22).

## Revendications

1. Élément de remplissage multiple pour le remplissage de récipients (2) avec un produit de remplissage liquide, dans lequel l'élément de remplissage multiple (5) réalisé pour un montage au niveau d'un rotor rotatif (3) d'une machine de remplissage (1) forme en tant qu'unité de montage au moins deux éléments de remplissage simples (5.1), dont chacun dispose d'au moins un canal de liquide (11) présentant une ouverture de distribution de produit de remplissage (12) avec une soupape de liquide (16) à commande autonome, et dans lequel d'autres éléments fonctionnels des éléments de remplissage simples (5.1), par exemple des trajets de fluide ou de liquide et/ou de gaz et/ou de vapeur commandés (24, 24a) et des soupapes de commande (26, 27 ; 30, 31) s'y trouvant, sont prévus en commun pour tous les éléments de remplissage simples (5.1) de l'élément de remplissage multiple (5), dans lequel l'élément de remplissage multiple (5) est réalisé pour un montage au niveau de la face inférieure d'une cuve annulaire (3.1) prévue au niveau du rotor (3) pour la mise à disposition du produit de remplissage liquide, dans lequel les ouvertures de distribution de produit de remplissage (12), les canaux de liquide (11) et les sièges de soupape des soupapes de liquide sont prévus dans ou au niveau d'une partie inférieure d'élément de remplissage (9, 9a), laquelle est réalisée pour le montage au niveau de la face inférieure de la cuve annulaire (3.1), **caractérisé en ce que** la soupape de liquide (16) de chaque élément de remplissage simple (5.1) se compose d'un corps de soupape (18) prévu au niveau d'un poussoir de soupape (17) et coopérant avec le siège de soupape, et **en ce que** le poussoir de soupape (17) est guidé dans ou au niveau d'un boîtier supplémentaire (14), lequel est prévu séparément pour chaque élément de remplissage simple (5.1) au niveau de la partie inférieure d'élément de remplissage (9, 9a) et dépasse du côté de la partie inférieure d'élément de remplissage (9, 9a) opposé à l'ouverture de distribution de produit de remplissage (12).

2. Élément de remplissage multiple selon la revendication 1, **caractérisé en ce qu'**il est réalisé en tant qu'élément de remplissage double avec deux éléments de remplissage simples (5.1).

3. Élément de remplissage multiple selon l'une quelconque des revendications précédentes, **caractérisé en ce que** des parties ou éléments fonctionnels de l'élément de remplissage multiple (5) sont réalisés pour un agencement dans un espace intérieur de cuve annulaire (15) formé de la cuve annulaire (3.1), de préférence des parties ou éléments fonctionnels, qui sont prévus respectivement séparément ou de façon autonome pour les éléments de remplissage simples (5.1) de l'élément de remplissage multiple (5).

4. Élément de remplissage multiple selon l'une quelconque des revendications précédentes, **caractérisé en ce que** respectivement au moins un trajet de gaz et/ou de vapeur séparé (24a) est prévu pour les deux éléments de remplissage simples (5.1) de chaque élément de remplissage multiple (5), et **en ce qu'**une soupape de commande (30) est prévue, laquelle à l'état ouvert, relie les trajets de gaz et/ou de vapeur (24a) des deux éléments de remplissage simples (5.1) à un raccord (28) ou canal de gaz (32) commun et à l'état fermé, sépare les deux trajets de gaz et/ou de vapeur (24a) du raccord (28) ou canal de gaz (32) commun ainsi que l'un de l'autre.

5. Élément de remplissage multiple selon la revendication 4, **caractérisé en ce que** la soupape de commande (30) présente trois sièges de soupape (30.1), dont deux sièges de soupape sont reliés respectivement à un trajet de gaz et/ou de vapeur (24a) et un siège de soupape est relié au raccord (28) ou canal de gaz (32) commun.

6. Machine de remplissage pour le remplissage de récipients (2) avec un produit de remplissage liquide, avec plusieurs éléments de remplissage multiples (5) prévus sur la périphérie d'un rotor (3) pouvant être entraîné en rotation autour d'un axe de machine vertical (MA), qui forment respectivement au moins deux éléments de remplissage simples (5.1) en tant qu'unités de montage, dont chacun forme un poste de remplissage (4a, 4b) et dispose d'au moins un canal de liquide (11) présentant une ouverture de distribution de produit de remplissage (12) avec une soupape de liquide (16) à commande autonome, pendant que d'autres éléments fonctionnels des éléments de remplissage simples (5.1) de chaque élément de remplissage multiple (5), par exemple des trajets de fluide ou de liquide et/ou de gaz et/ou de vapeur commandés (24, 24a) et des soupapes de commande (26, 27 ; 30, 31) s'y trouvant, sont prévus en commun pour tous les éléments de remplissage simples (5.1) de l'élément de remplissage multiple (5), ainsi qu'avec une cuve annulaire (3.1) au niveau du rotor (3) pour la mise à disposition du produit de remplissage liquide, dans laquelle les éléments de remplissage multiples (5) sont fixés au niveau de la face inférieure de la cuve annulaire (3.1), **caractérisée en ce que** les éléments de remplissage multiples (5) sont réalisés selon l'une quelconque des revendications 1 - 5.

7. Machine de remplissage selon la revendication 6, **caractérisée en ce que** des parties des éléments de remplissage multiples (5) sont reçues dans un espace intérieur de cuve annulaire (15) formé de la cuve annulaire (3.1), de préférence des parties ou éléments fonctionnels, qui sont prévus respectivement séparément pour les éléments de remplissage simples (5.1) de chaque élément de remplissage multiple.

8. Machine de remplissage selon la revendication 6 ou 7, **caractérisée en ce qu'**un boîtier (14) autonome, allant dans l'espace intérieur de cuve annulaire (15) est prévu au niveau de la partie inférieure d'élément de remplissage (9, 9a) de chaque élément de remplissage multiple (5) pour chaque élément de remplissage simple (5.1), dans laquelle de préférence un autre canal de liquide (13) est réalisé, qui est en communication avec le canal de liquide (11) dans la partie inférieure d'élément de remplissage (9, 9a) ainsi qu'avec l'espace intérieur de cuve annulaire (15) par le biais d'ouvertures (14.1).

9. Machine de remplissage selon l'une quelconque des revendications précédentes 6 - 8, **caractérisée en ce que** la soupape de liquide (16) de chaque élément de remplissage simple (5.1) se compose d'un corps de soupape (18) prévu au niveau d'un poussoir de soupape (17) et coopérant avec le siège de soupape, **en ce que** le poussoir de soupape (17) s'étend au moins sur une longueur partielle à l'intérieur de l'espace intérieur de cuve annulaire (15) et est relié par entraînement de préférence par entraînement à un dispositif d'actionnement (19) prévu au niveau de la face supérieure de la cuve annulaire (3.1) en dehors de l'espace intérieur de cuve annulaire (15) pour l'ouverture et la fermeture commandées de la soupape de liquide (16).

10. Élément de remplissage selon l'une quelconque des revendications précédentes 6 - 9, **caractérisé par** au moins un élément ressort (21) agissant entre le poussoir de soupape (17) et le boîtier supplémentaire (14) pour la précontrainte du poussoir de soupape (17) et du corps de soupape (18) dans une position de fermeture ou d'ouverture de la soupape de liquide (16), dans lequel l'élément ressort (21) est reçu dans l'espace intérieur de cuve annulaire (15).

11. Machine de remplissage selon l'une quelconque des revendications précédentes 6 - 10, **caractérisée par** au moins un canal de gaz (22) ouvert au niveau de l'ouverture de distribution de produit de remplissage (12) respective ou sous cette ouverture de distribution de produit de remplissage (12), qui débouche par le biais d'au moins une soupape (22.1) dans un espace de gaz (15.1) non occupé par le produit de remplissage liquide et réalisé dans l'espace intérieur de cuve annulaire (15).

12. Machine de remplissage selon l'une quelconque des revendications précédentes 6 - 11, **caractérisée en ce que** les positions de remplissage (4a, 4b) présentent des supports de récipient (6) et/ou des tulipes de centrage (7) qui sont déplaçables dans l'axe d'élément de remplissage (FA) par des dispositifs de levage, et **en ce qu'**un dispositif de levage commun est prévu pour les supports de récipient (6) et/ou tulipes de centrage (7) de chaque élément de remplissage multiple (5) ou des dispositifs de levage séparés sont prévus respectivement pour chaque support de récipient (6) et/ou pour chaque tulipe de centrage (7) de chaque élément de remplissage multiple (5).

13. Machine de remplissage selon l'une quelconque des revendications précédentes 6 - 12, **caractérisée en ce que** chaque élément de remplissage simple (5.1) des éléments de remplissage multiples (5) présente respectivement des moyens autonomes (23) pour la commande de la hauteur de remplissage du produit de remplissage dans les récipients (2) et/ou pour la commande de la quantité de produit de remplissage introduite dans les récipients, dans laquelle les moyens commandant la hauteur de remplissage sont formés par exemple respectivement d'au moins une sonde allant dans les récipients (2) pour le remplissage, par exemple en tant que tube de gaz (23), lequel est en communication avec le canal de gaz (22).
